# EUROPÄISCHE PATENTANMELDUNG

(11) **EP 0 840 059 A2**
(43) Veröffentlichungstag der Anmeldung: **06.05.1998**
(21) Anmeldenummer: 97116551.9
(22) Anmeldetag: 23.09.1997
(51) Int. Cl.: F21M 1/00

(54) **Operationsleuchte**

(30) Priorität: 29.10.1996 DE 19644959
(71) Anmelder: Gebr. Berchtold GmbH & Co., 78532 Tuttlingen (DE)
(72) Erfinder: Scholz, Manfred, 78606 Seitingen (DE)
(74) Vertreter: Schmidt, Christian

(57) **Zusammenfassung**

Die Erfindung betrifft eine Operationsleuchte mit einem unten eine Lichtaustrittsöffnung (12) aufweisenden Gehäuse (11), in dem zentral eine Lichtquelle (13) angeordnet ist, die rundum Licht zu einem im Gehäuse (11) angeordneten, vorzugsweise ringförmigen Hohlreflektor (14) lenkt, welcher die auftreffenden Lichtstrahlen zur Lichtaustrittsöffnung (12) umlenkt und auf einem im Abstand von der Lichtaustrittsöffnung (12) angeordneten Hauptlichtfeld (15) konzentriert. Erfindungsgemäß ist hierbei vorgesehen, daß der Hohlreflektor (14) und/oder wenigstens ein in seinem Bereich angeordneter und insbesondere zu ihm konzentrischer Hilfs-Hohlreflektor (16) so ausgebildet und/oder angeordnet ist bzw. sind, daß ein Teil der von der Lichtquelle (13) abgegebenen Lichtstrahlen in ein sich um das Hauptlichtfeld (15) erstreckendes, vorzugsweise an dieses angrenzendes Lichtumfeld (17) gelenkt ist, derart, daß ein hell ausgeleuchtetes Hauptlichtfeld (15) und ein abgestuft weniger hell ausgeleuchtetes Lichtumfeld (17) vorliegt.

## Beschreibung

Die Erfindung betrifft eine Operationsleuchte nach dem Oberbegriff des Patentanspruchs 1.

Derartige Leuchten sind z.B. aus den deutschen Patentschriften 32 43 709 und 32 43 710 bekannt. Durch geeignete Ausbildung des Hohlreflektors wird erreicht, daß der Bereich einer medizinischen Operation möglichst hell und schattenfrei ausgeleuchtet wird. Um das Licht der mittig positionierten Lampe optimal auszunutzen, hat man bereits unterhalb der Lampe einen ringförmigen Zusatzreflektor befestigt, der in den Hohlreflektor hineinbeweglich ist, um einen Teil des Lampenlichtes steiler auf das Operationsfeld auftreffen zu lassen (EP 0 468 287 B1). Weiter hat man zwecks Verkleinerung des Hohlreflektors bei gleichbleibender Beleuchtungsstärke schon Hilfs-Ringreflektoren innerhalb des Haupt-Hohlreflektors vorgesehen (DE-OS 41 40 325).

Zweck der besonderen Maßnahmen an bekannten Ring-Hohlreflektoren ist es jeweils, ein möglichst gleichmäßig ausgeleuchtetes, begrenztes Lichtfeld mit einem Durchmesser von ca. 15 bis 30 cm zu erhalten. Hierbei sind in jüngster Zeit immer hellere Lampen und besser reflektierende Hohlreflektoren verwendet worden, da blutendes Fleisch in einer offenen Wunde einen hohen Teil des auftreffenden Lichtes absorbiert und nur einen geringen Teil reflektiert, so daß der Operateur nur bei ausreichend hoher Beleuchtungsstärke den Operationsvorgang einwandfrei beobachten kann. Heutzutage werden bei Operationsleuchten Beleuchtungsstärken bis zu 150 000 Lux erreicht, was jedoch auf einem hellen Untergrund ein unerträglich helles und gleißendes Licht ergibt, welches die Augen rasch ermüdet. Da das in einem Operationssaal zur Verfügung stehende Raumlicht eine Beleuchtungsstärke von etwa 1000 Lux erzeugen soll, beträgt das Verhältnis der maximalen Beleuchtungsstärke der Operationsleuchte zu derjenigen der Raumbeleuchtung 150:1. Dies führt zu einer starken Ermüdung der Augen.

Das Ziel der vorliegenden Erfindung besteht darin, eine Operationsleuchte der eingangs genannten Gattung zu schaffen, welche mit höchsten Beleuchtungsstärken arbeiten kann, ohne daß die Augen des Operateurs ermüden.

Zur Lösung dieser Aufgabe sind die Merkmale des kennzeichnenden Teils des Patentanspruchs 1 vorgesehen. Bevorzugte Ausführungsformen entnimmt man den Ansprüchen 2 bis 6.

Der Erfindungsgedanke ist also darin zu sehen, daß über das aufgrund von nicht zu vermeidenden Streueffekten und Unvollkommenheiten der Reflektoren auftretende schwache Lichtumfeld um das Hauptlichtfeld herum hinausgezielt und bewußt ein unmittelbar an das Hauptlichtfeld rundum angrenzendes Lichtumfeld erzeugt wird, welches hinsichtlich seiner Beleuchtungsstärke in einem solchen Verhältnis zur Beleuchtungsstärke des Hauptlichtfeldes steht, daß einer Ermüdung der Augen des Operateurs zumindest in erheblichem Maße entgegengewirkt wird. Auf diese Weise ist es möglich, eine Abstufung zwischen der maximalen Beleuchtungsstärke im Hauptlichtfeld und im Lichtumfeld von etwa nur noch 30:1 zu erzielen. Beachtet man den Umstand, daß idealerweise die sehr helle Operationsfeld-Beleuchtung nur in die stark absorbierende Wunde fällt und die erfindungsgemäße Umfeldbeleuchtung auf die nicht so stark absorbierende Umgebung, z.B. grüne Operationstücher, so ist der Unterschied des vom Auge tatsächlich erfaßten, reflektierten Lichts der Wunde und des Umfeldes aufgrund der erfindungsgemäßen Maßnahmen sehr gering. Hierdurch wird eine frühzeitige Ermüdung der Augen verhindert. Hätte man demgegenüber ein System mit ähnlich hohem Spitzenwert der Beleuchtungsstärke und einer nicht stufenartig, sondern gleichmäßig abfallenden Beleuchtungsstärke im Umfeld, so würde sich durch die starke Absorption der Wunde und die geringe Absorption des Umfeldes der Effekt eines dunklen Loches in der Mitte ergeben. Dies ist unerwünscht. Erfindungsgemäß kommt es also darauf an, daß der Abfall von der Lichtstärke im Hauptlichtfeld zum Lichtumfeld über eine möglichst kurze Strecke erfolgt, die bei wenigen cm liegen sollte.

Innerhalb des Hauptlichtfeldes und insbesondere des Lichtumfeldes sollte die Beleuchtungsstärke möglichst konstant sein und radial nach außen möglichst wenig abfallen. Der Außendurchmesser des erfindungsgemäßen Lichtumfeldes liegt bei etwa 50 bis 90 cm, sollte jedoch zumindest 40 cm betragen.

Die Erfindung wird im folgenden beispielsweise anhand der Zeichnung beschrieben; in dieser zeigt:
- Figur 1: eine schematische Seitenansicht einer erfindungsgemäßen Operationsleuchte mit dem darunter befindlichen Operationsfeld nach einer ersten Ausführungsform der Erfindung,
- Figur 2: eine entsprechende schematische Ansicht einer anderen Ausführungsform und
- Figur 3: ein Diagramm der Abhängigkeit der Beleuchtungsstärke B in Kilolux in Abhängigkeit vom Radius r des kreisförmigen Operationsfeldes 24.

Nach Figur 1 ist im nach unten offenen Gehäuse 11 einer erfindungsgemäßen Operationsleuchte ein Ring-Hohlreflektor 14 mit einer Mittelachse 23 angeordnet, der im wesentlichen parabol- oder teilsphärisch ausgebildet ist und unten eine Lichtaustrittsöffnung 12 aufweist, die durch eine an der offenen Seite des Gehäuses vorgesehene lichtdurchlässige Scheibe 18 z.B. aus Kathedralglas abgedeckt ist. Die Scheibe 18 weist zentral eine Öffnung 19 auf, in der eine Plattenanordnung 20 mit einem Handgriff 21 zur Verschwenkung des Gehäuses 11 befestigt ist.

Oberhalb der Plattenanordnung 20 ist im Bereich des Brennpunktes des Hohlreflektors 14 eine Lampe 13 befestigt, die von einem in erster Linie IR-Strahlung absorbierenden kreiszylindrischen Filter 22 umgeben ist, welches die gesamte zum Hohlreflektor 14 gelangende Lichtstrahlung erfaßt und auch UV-Anteile ausfiltern kann.

Während der Hohlreflektor 14 im größten Teil seiner Oberfläche parabol- oder teilsphärisch ausgebildet ist, um das von der Lampe 13 abgestrahlte Licht auf einem Operationsfeld 24 in einem im Abstand unterhalb des Gehäuses 11 angeordneten Hauptlichtfeld 15 zu konzentrieren und das um die Mittelachse 23 des Gehäuses 11 rotationssymmetrische Hauptlichtfeld 15 weitgehend gleichmäßig auszuleuchten, ist der untere Bereich des Hohlreflektors 14 in der Weise leicht konvex gekrümmt und schließlich sich konisch nach außen erweiternd ausgebildet, daß im unteren Endbereich des Hohlreflektors 14 ein zur Mittelachse 23 konzentrischer ringförmiger Bereich 14' entsteht, der das dort auftreffende Licht von der Lampe 13 gezielt in ein Lichtumfeld 17 lenkt, welches das Hauptlichtfeld 15 radial angrenzend umgibt. Die Ausbildung und Größe des ringförmigen Bereiches 14' sind derart gewählt, daß auch das Lichtumfeld 17 gleichmäßig ausgeleuchtet wird, jedoch mit einer deutlich herabgesetzten Beleuchtungsstärke im Verhältnis von z.B. 1:30 im Verhältnis zur Beleuchtungsstärke im Hauptlichtfeld 15.

In Figur 3 ist die durch die beschriebene Operationsleuchte erzielbare Lichtverteilung gezeigt, wobei die Abhängigkeit der Beleuchtungsstärke in Kilo-Lux vom Radius des Hauptlichtfeldes 15 bzw. des dazu konzentrischen Lichtumfeldes 17 schematisch wiedergegeben ist.

Man erkennt an diesem Diagramm, daß die maximale Beleuchtungsstärke im Bereich der Mittelachse 23 des Gehäuses 11 über 100 klx beträgt und dann bis zu einem Bereich bei einem Radius von etwa 28 cm auf einen Wert deutlich unter 10 klx abfällt, was der Beleuchtungsstärke im Lichtumfeld 17 entspricht. Von diesem Radius ab bleibt die Beleuchtungsstärke bis zu einem Durchmesser von etwa 50 cm annähernd konstant bzw. fällt hier nur leicht ab, um dann schließlich bei einem Durchmesser von etwa 60 cm in die Beleuchtungsstärke R der Raumbeleuchtung überzugehen, welche bei etwa 1 klx liegt. Die Beleuchtungsstärke b im Lichtumfeld 17 liegt bei etwa 5 bis 30 klx.

Bei der Ausführungsform nach Figur 2 bezeichnen gleiche Bezugszahlen entsprechende Bauteile wie in Figur 1.

Im Gegensatz zur Ausführungsform nach Figur 1 verläuft der Ring-Hohlreflektor 14 bis zu seinem größten Durchmesser parabolisch bzw. teilsphärisch. Innerhalb der oberen Mittelöffnung des Hohlreflektors 14 ist jedoch ein Hilfs-Ringreflektor 16 angeordnet, welcher eine derartige Neigung und/oder Krümmung aufweist, daß das auf ihn auftreffende Licht der Lampe 13 über einen Teil des Haupt-Hohlreflektors 14 in das Lichtumfeld 17 und das Hauptlichtfeld 15 gelenkt wird, so daß durch die Überlappung im Hauptlichtfeld 15 auch bei Änderung des Arbeitsabstandes zwischen Hauptlichtfeld 15 und Lichtumfeld 17 nie eine Beleuchtungslücke entstehen kann.

### Bezugszeichenliste

- 11: Gehäuse
- 12: Lichtaustrittsöffnung
- 13: Lampe
- 14: Ring-Hohlreflektor
- 15: Hauptlichtfeld
- 16: Hilfs-Ringreflektor
- 17: Lichtumfeld
- 18: Scheibe
- 19: Öffnung
- 20: Plattenanordnung
- 21: Handgriff
- 22: Filter
- 23: Mittelachse
- 24: Operationsfeld
- b: Beleuchtungsstärke des Lichtumfeldes 17
- d: Außendurchmesser des Lichtumfeldes 17
- r: Radius
- R: Raumbeleuchtungsstärke

## Patentansprüche

1. Operationsleuchte mit einem unten eine Lichtaustrittsöffnung (12) aufweisenden Gehäuse (11), in dem zentral eine Lichtquelle (13) angeordnet ist, die rundum Licht zu einem im Gehäuse (11) angeordneten, vorzugsweise ringförmigen Hohlreflektor (14) lenkt, welcher die auftreffenden Lichtstrahlen zur Lichtaustrittsöffnung (12) umlenkt und auf einem im Abstand von der Lichtaustrittsöffnung (12) angeordneten Hauptlichtfeld (15) möglichst gleichmäßig konzentriert,
dadurch **gekennzeichnet,**
daß der Hohlreflektor (14) und/oder wenigstens ein in seinem Bereich angeordneter und insbesondere zu ihm konzentrischer Hilfs-Hohlreflektor (16) so ausgebildet und/oder angeordnet ist bzw. sind, daß ein Teil der von der Lichtquelle (13) abgegebenen Lichtstrahlen in ein sich um das Hauptlichtfeld (15) erstreckendes, vorzugsweise an dieses angrenzendes Lichtumfeld (17) gelenkt ist, derart, daß ein hell ausgeleuchtetes Hauptlichtfeld (15) und ein abgestuft weniger hell ausgeleuchtetes Lichtumfeld (17) vorliegt.

2. Operationsleuchte nach Anspruch 1,
dadurch **gekennzeichnet,**
daß das Verhältnis der Beleuchtungsstärken des Hauptlichtfeldes (15) und des Lichtumfeldes (17) sich wie 50:1 bis 5:1, vorzugsweise 40:1 bis 20:1 und insbesondere etwa 30:1 beträgt.

3. Operationsleuchte nach Anspruch 1 oder 2,
dadurch **gekennzeichnet,**
daß sich die Außendurchmesser des Hauptlichtfeldes (15) und des Lichtumfeldes (17) wie 1:2 bis 1:10 und insbesondere etwa 1:3 verhalten.

4. Operationsleuchte nach einem der vorhergehenden Ansprüche,
dadurch **gekennzeichnet,**
daß der Hohlreflektor (14) einen oder mehrere kreisringförmige Bereiche (14') aufweist, welche so gerichtet und/oder gekrümmt sind, daß sie das Lichtumfeld (17) möglichst gleichmäßig ausleuchten, während der Rest des Hohlreflektors (14) das Hauptlicht (15) beaufschlagt und möglichst gleichmäßig ausleuchtet.

5. Operationsleuchte nach einem der vorhergehenden Ansprüche,
dadurch **gekennzeichnet,**
daß im oder am Hohlreflektor (14) ein kreisringförmiger Hilfs-Hohlreflektor (16) angeordnet ist, welcher so ausgebildet und/oder angeordnet ist, daß er das Lichtumfeld (17) und das Hauptlichtfeld (15) über einen Bereich des Hohlreflektors (14) beaufschlagt, während der Hohlreflektor (14) zumindest im wesentlichen nur für die Erzeugung des Hauptlichtfeldes (15) allein verantwortlich ist.

6. Operationsleuchte nach einem der vorhergehenden Ansprüche,
dadurch **gekennzeichnet,**
daß bestimmte Bereiche des Hohlreflektors (14) und/oder des Hilfs-Hohlreflektors (16) mit einer derartig behandelten, z.B. mattierten oder strukturierten Oberfläche ausgestattet sind, daß hierdurch ein weich ausgeleuchtetes Lichtumfeld (17) erzeugt wird.
